# EUROPÄISCHE PATENTSCHRIFT

(11) **EP 0 212 166 B1**
(45) Veröffentlichungstag und Bekanntmachung des Hinweises auf die Patenterteilung: **20.12.1989**
(21) Anmeldenummer: 86109001.7
(22) Anmeldetag: 02.07.1986
(51) Int. Cl.: B21D 39/06

(54) **Verfahren und Vorrichtung zum Einwalzen von Rohren**
Method and device for rolling- in of tubes
Procédé et dispositif pour dudgeonner des tubes

(30) Priorität: 13.08.1985 DE 3528967
(43) Veröffentlichungstag der Anmeldung: 04.03.1987
(73) Patentinhaber: L. & C. Steinmüller GmbH, D-51641 Gummersbach (DE)
(72) Erfinder: Rottländer, Ulrich, Dipl.-Ing., D-5063 Overath 1 (DE); Thönes, Gustav, D-5270 Gummersbach 31 (DE)
(74) Vertreter: Carstens, Wilhelm, Dipl.-Phys.

(56) Entgegenhaltungen:
- DE-A- 2 205 281
- DE-A- 2 331 341
- DE-A- 2 924 835
- GB-A- 2 022 865
- US-A- 3 718 017
- "Stahl und Eisen" 53. JAHRGANG, HEFT 47, 23.NOV. 1933, SIEBEL 'WALZVERBINDUNGEN', S. 1205 bis 1215
- "CHEM.ING.-TECHNIK", 23.JAHRGANG, NR 17/18, 1951, DUNKER, "FESTIGKEIT VON ROHREINWALZUNGEN IN ROHRBÖDEN", S. 433 bis 437

## Beschreibung

Die Erfindung betrifft ein Verfahren zum Einwalzen von Rohren in Rohrböden der im Oberbegriff des vorstehenden Anspruches 1 genannten Art. Ein Verfahren dieser Art ist aus der DE-A 2 331 341 bekannt.

Bei Rohrwalzen, wie sie z.B. aus der DE-A 2 205 281 und DE-A 2 331 341 bekannt sind, wird der mit achsparallelen Walzrollen in Eingriff stehende Walzdorn so lange in Richtung auf die Walzrollen verschoben bis die erforderliche Haftaufweitung erreicht ist. Bei den bekannten Verfahren wird die Haftaufweitung als am Antriebsmotor auftretendes Drehmoment gemessen und bei Erreichen des der gewünschten Haftaufweitung entsprechenden eingestellten Drehmoments wird zumindest der Dornvorschub durch die Antriebsmaschine abgeschaltet.

Es hat sich herausgestellt, daß diese indirekte Messung der Haftaufweitung verbessert werden muß, um vollständig reproduzierbare Einwalzergebnisse zu erzielen und ggf. ein Nachwalzen bei in axialer Ruhestellung befindlichem Walzdorn zu vermeiden.

Es ist daher die Aufgabe der vorliegenden Erfindung, ein Verfahren nach dem Oberbegriff des Anspruchs 1 anzugeben, mit dem das Erreichen der gewünschten Haftaufweitung genauer erfaßt werden kann.

Diese Aufgabe wird dadurch gelöst, daß die Größe der Haftaufweitung über eine Ultraschallmessung der sich ändernden Dicke der Rohrwand während der Aufweitung bestimmt wird.

Bei der erfindungsgemäßen Verfahrensführung ist eine direkte Messung der Haftaufweitung möglich.

Die Erfindung richtet sich auch auf eine Vorrichtung zur Durchführung des Verfahrens und geht aus von einer Vorrichtung nach DE-A 2 331 341 mit einer durch eine Antriebsmaschine angetriebene Rohrwalze und einem Einwalzsteuergerät, an dem der gewünschte Haftaufweitungswert einstellbar ist.

Erfindungsgemäß ist bei einer solchen Vorrichtung vorgesehen, daß in der Rohrwalze ein Ultraschallmeßkopf vorgesehen ist, der mit dem Einwalzsteuergerät verbunden ist. Bei der Meßanordnung kommt es in erster Linie darauf an, daß eine Ultraschallfeld-Komponente in die Rohrwandung eindringt. Spiegelanordnungen können zwischengeschaltet werden.

Vorzugsweise ist der Ultraschallkopf im wesentlichen senkrecht zur Drehachse der Rohrwalze angeordnet.

Die Vorrichtung geht von einer Rohrwalze aus, wie sie in der DE-A 2 331 341 beschrieben ist. Eine solche Rohrwalze weist mindestens mehrere achsparallel in einem drehbaren Walzkörper angeordnete Walzrollen und einen zumindest axial vorschiebbaren konischen Walzdorn für die Spreizung der Walzrolle auf.

Bei dieser bevorzugten Ausführungsform der Vorrichtung ist in zweckmäßiger Weise der Ultraschallmeßkopf in dem Walzenkörper angeordnet.

Weiterhin ist es zweckmäßig, daß der Ultraschallmeßkopf über eine Schleifringverbindung mit dem Einwalzsteuergerät verbunden ist.

Zur Ankopplung des Meßfensters des Ultraschallmeßkopfes an die Rohrinnenwandung ist es zweckmäßig, wenn der Freiraum zwischen Meßfenster und Rohrinnenwandung mit einer Flüssigkeit gefüllt ist. Diese Flüssigkeit kann auch gleichzeitig die beim Einwalzen freiwerdende Wärme abführen, wenn der Ringraum mit der Ankopplungsflüssigkeit, vorzugsweise Wasser, nicht nur statisch aufgefüllt, sondern von dieser durchströmt wird.

Während bei der Vorrichtung gemäß der DE-A 2 331 341 der axiale Vorschub des Walzdorns von einer Drehbewegung abkoppelbar ist, um bei Erreichen des höchsten Drehmoments noch ein Glattwalzen der Innenrohrwandung bei in seiner axialen Stellung fixiertem Walzdorn zu ermöglichen, kann bei dem erfindungsgemäßen Verfahren der Vorschub und die Drehung starr miteinander gekoppelt werden, weil eine direkte Messung der Wanddicke erfolgt. Auf eine gesonderte Kupplung zwischen Vortriebsbewegung und Drehbewegung kann daher verzichtet werden. Die Drehbewegung des Walzdorns wird über die Walzrollen auf den Walzkörper übertragen. Es ist daher zu bevorzugen, daß der Walzdorn und der Walzkörper kupplungsfrei über die Walzrollen miteinander in Dreheingriff stehen.

Das erfindungsgemäße Verfahren und eine bevorzugte Ausführungsform sollen anhand der beigefügten Figuren näher erläutert werden.

Die Rohrwalze 1 weist ein Grundbauteil 2 auf, in dem ein Walzkörper 3 über Lager 4 und 5 drehbar gelagert ist.

Im Walzenkörper 3 sind drei Walzenrollen 6 achsparallel in entsprechenden Schlitzen 3a des Walzkörpers gelagert. In der Achse des Walzkörpers 3 und des Grundbauteils 1 ist ein nach vorn konisch verlaufender Walzdorn 7 verschieblich angeordnet, durch den die Walzrollen 6 gespreizt werden können. Die Geometrie der Walzrollen 6 ist an die Konizität des Walzdorns 7 angepaßt.

Der Walzdorn 7 ist mit einem Antrieb 8 verbunden, der den Walzdorn 7 vorschieben und drehen kann. Durch die Anordnung der Walzrollen 6 in den Schlitzen 3a und das Aufsetzen der Walzrollen auf der Oberfläche des Dorns 7 wird eine Drehbewegung auf den Walzenkörper 3 übertragen.

In dem Walzenkörper ist zwischen den unter 120_{°} ausgebildeten Schlitzen 3a ein Ultraschallmeßkopf 9 angeordnet, dessen Meßfenster 9a radial auf die Innenwandung IW eines in einen Rohrboden RB einzuwalzenden Rohres R ausgerichtet ist.

Der Ultraschallmeßkopf 9 ist über Leitungen 10 mit einer Schleifringeinrichtung 11 verbunden. Ausgangsseitig ist die Schleifeinrichtung 11 im Grundbauteil 1 über Leitung 12 mit einem Einwalzcontroller 13 verbunden, dem über einen Sollwertsteller 13a der zu erreichende Haftaufweitungswert vorgegeben wird. Der Einwalzsteuergerät kann einen Schalter 14 ansteuern, der seinerseits den Antrieb an-oder abschalten kann. Weiterhin kann mittels einer Anzeige und/oder Schreibeinrichtung 15 der Ablauf der Aufweitung protokolliert werden.

Das Grundbauteil 2 ist mit einem Wasseranschluß 2a versehen, so daß der Ringraum zwischen Dorn 7 und Walzenkörper 3 mit Wasser gefüllt werden kann, das über die Schlitze 3a austretend auch den Ringraum zwischen Außenfläche des Walzkörpers und Innenwandung IW des Rohres auffüllt. Um einen Austritt von Wasser zu vermeiden, sind Dichtungsmaßnahmen erforderlich, von denen in der Fig. 1 zwei Ringdichtungen 16 und 17 dargestellt sind. Der Fachmann ist ohne weiteres in der Lage, im Bereich des Grundbauteils entsprechende Dichtungen, wie z. B. Dichtung 18, vorzusehen. Diese sind der Einfachheit halber nicht alle mit dargestellt.

Die Beaufschlagung mit Wasser kann statisch erfolgen, so daß keine Durchströmung erfolgt, oder aber fließend, so daß auch mittels der Ankopplungsflüssigkeit die beim Einwalzen erzeugte Wärme abgeführt werden kann.

Die dem Auftreffen des Ultraschallfeldes auf die Rohrinnenwandung IW und auf den Rohrboden RB zuzuordnenden Impulse können voneinander diskriminiert werden, so daß eine fortlaufende Dickenmessung möglich ist. Ultraschallmeßverfahren zur Dickenbestimmung sind an sich bekannt.

## Patentansprüche

1. Verfahren zum Einwalzen von Rohren (R) in Rohrböden (RB), insbesondere Wärmetauschern, mit einer Rohrwalze (1), bei dem vor dem Einwalzen der gewünschte Haftaufweitungswert eingestellt wird und während des Einwalzens die Haftaufweitung gemessen und bei Erreichung des vorgegebenen Wertes die Aufweitung eingestellt wird, dadurch gekennzeichnet, daß die Größe der Haftaufweitung über eine Ultraschallmessung der sich ändernden Dicke der Rohrwand während der Aufweitung bestimmt wird.

2. Vorrichtung zur Durchführung des Verfahrens nach Anspruch 1 mit einer durch eine Antriebsmaschine (8) angetriebenen Rohrwalze (1) und einem Einwalzsteuergerät (13), an dem der gewünschte Haftaufweitungswert einstellbar ist, dadurch gekennzeichnet, daß in der Rohrwalze (1) ein Ultraschallmeßkopf (9) vorgesehen ist, der mit dem Einwalzsteuergerät (13) verbunden ist.

3. Vorrichtung nach Anspruch 2, bei der die Rohrwalze mindestens mehrere achsparallel in einem drehbaren Walzkörper (3) angeordnete Walzrollen (6) und einen zumindest axial vorschiebbaren konischen Walzdorn (7) für die Spreizung der Walzrollen (6) aufweist, dadurch gekennzeichnet, daß der Ultraschallmeßkopf (9) in dem Walzenkörper (3) angeordnet ist.

4. Vorrichtung nach Anspruch 2 oder 3, dadurch gekennzeichnet, daß der Ultraschallmeßkopf (9) über eine Schleifringverbindung (11) mit dem Einwalzsteuergerät (13) verbunden ist.

5. Vorrichtung nach einem der Ansprüche 2 bis 4, dadurch gekennzeichnet, daß der Walzdorn (7) und der Walzkörper (3) kupplungsfrei über die Walzrollen (ö) miteinander in Dreheingriff stehen.

6. Rohrboden (RB) mit einem in einem Loch des Rohrbodens eingesetzen Rohr (R) und einer in das Rohr eingeführten Vorrichtung nach einem der Ansprüche 2 bis 5, dadurch gekennzeichnet, daß der Ultraschallmeßkopf ein Meßfenster (9a) aufweist und daß der freie Raum zwischen Meßfenster (9a) und Rohrinnenwandung (lW) mit einer Flüssigkeit gefüllt ist.

## Revendications

1. Procédé de dudgeonnage de tubes (R) dans des fonds de tubes (RB), en particulier dans des échangeurs de chaleur, à l'aide d'un dudgeon (1) avec lequel, avant le dudgeonnage, on ajuste la valeur d'épanouissement souhaitée pour assurer la fixation et avec lequel, pendant le dudgeonnage, on mesure l'épanouissement de fixation et on arrête l'épanouissement lorsque est atteinte la valeur prédéterminée, caractérisé en ce que, pendant l'épanouissement, on détermine la grandeur de l'épanouissement de fixation en mesurant aux ultra-sons les modifications de l'épaisseur de la paroi du tube.

2. Dispositif pour mettre en oeuvre le procédé selon la revendication 1, comportant un dudgeon (1) actionné par une machine d'entraînement (8) et un appareil de commande (13) du dudgeonnage sur lequel on peut régler la valeur souhaitée poux l'épanouissement de fixation, caractérisé en ce que, dans le dudgeon (1), il est prévu une tête de mesure (9) à ultra-sons reliée à l'appareil de commande (13) du dudgeonnage.

3. Dispositif selon la revendication 2, dans lequel le dudgeon comporte au moins plusieurs galets de dudgeonnage (6) dont les axes sont parallèles et qui son disposés dans un corps de dudgeon (3) mobile en rotation et un mandrin de dudgeon (7) conique et mobile au moins axialement, pour écarter les galets de dudgeonnage (6), caractérisé en ce que la tête de mesure (9) à ultra-sons est disposée dans le corps de dudgeon (3).

4. Dispositif selon la revendication 2 ou 3, caractérisé en ce que la tête de mesure (9) à ultra-sons est reliée à l'appareil de commande (13) du dudgeonnage par une liaison (il) à bague collectrice.

5. Dispositif selon l'une des revendications 2 à 4, caractérisé en ce que le mandrin de dudgeon (7) et le corps de dudgeon (3) sont solidarisés en rotation, sans accouplement, par les galets de dudgeonnage (6).

6. Fond de tube (RB) comportant un tube (R) engagé dans une ouverture du fond de tube et un dispositif selon l'une des revendications 2 à 5 qui est introduit dans le tube, caractérisé en ce que la tête de mesure à ultra-sons comporte une fenêtre de mesure (9a) et en ce que l'espace libre entre la fenêtre de mesure (9a) et la paroi intérieure (IW) du tube est rempli d'un liquide.

## Claims

1. Method for rolling tubes (R) into tube plates (RB), especially heat exchangers, with a tube roller, with which before the rolling the desired holding expansion value is set and during the rolling the holding expansion is determined and upon reaching the desired value the expansion is discontinued, characterized in that the magnitude of the holding expansion is determined by an ultrasonic measurement of the changing thickness of the wall of the tube during the expansion.

2. Device for performing the method according to claim 1 including a tube roller (1) driven by a drive machine (8) and including a roll controller (13) that can be set to the desired holding expansion value, characterized in, that in the tube roller (1) an ultrasonic measuring head (9) is provided, which is connected with the roll controller (13).

3. Device according to claim 2, with which the tube roller includes at least a plurality of rollers (6) arranged axis parallelly in a rotatable roller body (3) and includes a conical roll mandrel (7) that can be displaced at least axially for the spreading of said rollers (6), characterized in that the ultrasonic measuring head (9) is disposed in said roller body (3).

4. Device according to claim 2 or 3, characterized in that the ultrasonic measuring head (9) is connected with said roll controller (13) via a slip-ring connection (11).

5. Device according to anyone of the claims 2 to 4, characterized in that the roll mandrel (7) and the roller body (3) are in rotational engagement with one another via the rollers (6) without a direct coupling arrangement.

6. Tube plate (RS) with a tube (R) arranged in a hole of said tube plate and a device according to anyone of the claims 2 to 5 introduced in said tube, characterized in that the ultrasonic measuring head includes a measuring window (9a) and in that the free space between the measuring window (9a) and the inner wall (IW) of the tube is filled up with a liquid.
